# EUROPÄISCHE PATENTSCHRIFT

(11) **EP 0 158 011 B1**
(45) Veröffentlichungstag und Bekanntmachung des Hinweises auf die Patenterteilung: **18.07.1990**
(21) Anmeldenummer: 85100757.5
(22) Anmeldetag: 25.01.1985
(51) Int. Cl.: B61L 1/08, G08G 1/01, G01V 3/10

(54) **Schaltungsanordnung zum Überwachen des Vorhandenseins von Schienenfahrzeugen innerhalb bestimmter Gleisabschnitte**
Circuit arrangement for monitoring the presence of railway vehicles in predetermined section blocks
Circuit pour surveiller la présence de véhicules ferroviaires dans des sections de bloc déterminées

(30) Priorität: 31.03.1984 DE 3412152
(43) Veröffentlichungstag der Anmeldung: 16.10.1985
(73) Patentinhaber: SCHEIDT & BACHMANN GMBH, D-41238 Mönchengladbach (DE)
(72) Erfinder: Miller, Gert, D-4050 Mönchengladbach 1 (DE)
(74) Vertreter: Stenger, Watzke & Ring Patentanwälte

(56) Entgegenhaltungen:
- DE-A- 3 100 724
- DE-B- 2 929 494
- US-A- 3 863 206

## Beschreibung

Die Erfindung betrifft eine Schaltungsanordnung zum Überwachen des Vorhandenseins von Schienenfahrzeugen innerhalb bestimmter Gleisabschnitte mittels zweier Induktionsschleifen, deren Induktivitätsveränderungen jeweils mit einem Oszillator erfaßt werden, dessen Schwingungen in Rechteckimpulse umgeformt und in einem Frequenzteiler geteilt sowie einer den Frequenzteilern nachgeschalteten Auswerteschaltung zugeführt werden, die in Abhängigkeit der jeweiligen Induktivitätsveränderung eine Besetzt-oder Freimeldung abgibt, wobei die Schaltungsanordnung noch Mittel aufweist, welche durch den zeitlichen Vergleich der beiden von der Auswerteschaltung herrührenden Meldungen eine Bestimmung der Fahrtrichtung ermöglichen.

Eine Schaltungsanordnung der voranstehend beschriebenen Art ist aus der DE-A-31 00 724 bekannt, wobei beide Oszillatoren über einen Umschalter auf eine gemeinsame Auswerteschaltung geschaltet sind. Die mit unterschiedlicher Frequenz arbeitenden Oszillatoren schwingen ständig, obwohl nur jeweils eine Oszillatorfrequenz ausgewertet wird.

Als Umschalter wird ein elektronischer Zähler verwendet, der seinen Umschaltimpuls jeweils von der gerade in der Auswertung befindlichen Oszillatorfrequenz erhält. Hierdurch ergibt sich der Nachteil, daß ein Umschaltvorgang unterbleibt, wenn der gerade in der Auswertung befindliche Oszillator ausfällt. Da der ausgefallene Oszillator mit der Auswerteschaltung verbunden bleibt, wird das gesamte System unwirksam.

Ein weiterer Nachteil der bekannten Schaltungsanordnung besteht darin, daß der Umschalter bei einer Veränderung der Oszillatorfrequenz, beispielsweise durch Umwelteinflüsse, in einem in gleicher Weise veränderten Zeitintervall schaltet, weil der Umschaltvorgang von der jeweiligen Oszillatorfrequenz abhängig ist. Somit ist eine Überwachung des Umschalters nicht möglich.

Sofern die Induktionsschleifen der beiden Oszillatoren räumlich eng nebeneinander im Gleis installiert und durch Kurzschlußverbinder elektrisch voneinander getrennt sind, besteht bei der bekannten Schaltungsanordnung schließlich der Nachteil, daß über die Eisenmassen der Schienenfahrzeuge als Schwebungen bezeichnete Kopplungen zwischen den beiden ständig schwingenden Oszillatoren auftreten können, wodurch der Unterschied zwischen den unterschiedlichen Oszillatorfrequenzen aufgehoben wird und eine eindeutige Zuordnung der einzelnen Frequenzen zu ihren jeweiligen Oszillatoren nicht mehr ausreichend möglich ist. Diese Zuordnung ist aber für eine Richtungsbestimmung der Schienenfahrzeuge zwingend erforderlich. Auch wenn durch einen Ausfall von frequenzbestimmenden Elementendie Frequenzen der Oszillatoren stark verändert werden, ist eine räumliche Zuordnung und damit eine Richtungsbestimmung in der Auswerteschaltung nicht mehr eindeutig möglich.

Der Erfindung liegt die Aufgabe zugrunde, eine Schaltungsanordnung zum Überwachen des Vorhandenseins von Schienenfahrzeugen innerhalb bestimmter Gleisabschnitte der als bekannt vorausgesetzten Art zu schaffen, mit dem unter Vermeidung der voranstehend beschriebenen Nachteile eine eindeutige Richtungsbestimmung und auch bei Ausfall eines Oszillatorkreises zumindest noch eine Erfassung der Schienenfahrzeuge möglich ist.

Die Lösung dieser Aufgabenstellung durch die Erfindung ist dadurch gekennzeichnet, daß zwei galvanisch voneinander getrennte Taktgeber die Oszillatoren abwechselnd unwirksam schalte, daß die Oszillatoren galvanisch voneinander getrennt sind, daß die Taktgeber über galvanisch voneinander getrennte Koppelglieder miteinander verbunden sind, quarzstabilisiert sind und sich wechselseitig synchronisieren, daß jedem Oszillator ein Frequenzteiler nachgeschaltet ist, der dynamisch in eine definierte Stellung gebracht wird, und daß den beiden den Oszillatoren nachgeschalteten Frequenzteilern jeweils eine eigene Auswerteschaltung zugeordnet ist.

Die erfindungsgemäße Schaltungsanordnung besitzt den Vorteil, daß durch die Verwendung jeweils einer eigenen Auswerteschaltung unterschiedliche Oszillatorfrequenzen nicht mehr erforderlich sind und daß eine gegenseitige Beeinflussung der Oszillatoren bei räumlich eng nebeneinander im Gleis installierten Induktionsschleifen dadurch vermieden wird, daß die beiden galvanisch voneinander getrennten Taktgeber die Oszillatoren abwechselnd unwirksam schalten. Eine gegenseitige elektrische Beeinflussung der beiden Oszillatorkreise wird dadurch verhindert, daß die Oszillatoren galvanisch voneinander getrennt sind und die Taktgeber über galvanisch getrennte Koppelglieder miteinander verbunden sind. Die Taktgeber sind quarzstabilisiert und synchronisieren sich wechselseitig, wobei ein jedem Oszillator nachgeschalteter Frequenzteiler dynamisch in eine definierte Stellung gebracht wird. Die ordnungsgemäße Funktion der Taktgeber kann über die beiden Auswerteschaltungen dadurch überwacht werden, daß einerseits die Abstände zwischen den Impulsfolgen in jeder Auwerteschaltung und andererseits die Gegensinnigkeit zwischen den einzelnen Impulsfolgen beider Auswerteschaltungen in Abhängigkeit von der Frequenz der Taktgeber überwacht werden. Zwischen den in der Art von Datentelegrammen wirkende Impulsfolgen auftretende Störimpulse werden als solche erkannt, weil die Frequenz der Taktgeber und damit die lmpulsfolgeabstandszeiten pro System bekannt sind. Da beide Systeme absolut galvanisch voneinander getrennt sind, ergibt sich keinerlei Abhängigkeit der Systeme voneinander.

Bei Ausfall eines Systems läuft das andere selbständig weiter, so daß auch in diesem Fall von dem in Betrieb befindlichen System Datentelegramme in Form von zeitlich im Abstand aufeinanderfolgenden Impulsfolgen erzeugt werden, die für die Besetzt- oder Freimeldung des überwachten Gleisabschnittes ausgewertet werden können.

Gemäß einem weiteren Merkmal der Erfindung werden die Koppelglieder mit konstantem Strom betrieben. Durch eine Überwachung des Stromflusses in der Auswerteschaltung durch einen Operationsverstärker kann auf diese Weise ebenfalls die Funktion der Taktgeber überwacht werden.

Bei einer bevorzugten Ausführungsform der Erfindung sind die Koppelglieder als Optokoppler ausgebildet und die Leuchtdiode an einem frei programmierbaren Ausgang des entsprechenden Frequenzteilers angeschlossen. Durch die Ausbildung der Koppelglieder als Optokoppler können handelsübliche Bauteile verwendet werden.

Gemäß einem weiteren Merkmal der Erfindung wird jeder Fototransistor mit der Spannung der anderen Teilanordnung betrieben und mit dem Rücksetzeingang des entsprechenden Frequenzteilers verbunden. Hierdurch wird vermieden, daß bei einen Ausfall eines Taktgebers und einem unter Umständen anstehenden Dauerimpuls das ganze System unwirksam wird.

Eine erfindunsgemäße Weiterbildung besteht darin, daß der frei wählbare Ausgang des jeweils dem Taktgeber nachgeschalteten Frequenzteilers den Oszillator sperrt. Schließlich wird mit der Erfindung vorgeschlagen, jede Auswerteschaltung mit einem Mikrocomputer zu versehen, wodurch anstelle kostenaufwendiger Hardware ein Teil der Funktionen durch eine entsprechende Programmierung des Mikrocomputers ersetzt wird.

Auf der Zeichnung ist ein Ausführungsbeispiel einer erfindungsgemäßen Schaltungsanordnung dargestellt.

Die Darstellung zeigt zwei Oszillatoren 1a, 1b, die jeweils eine innerhalb eines Gleisabschnittes verlegte Induktionsschleife 2a, 2b umfassen. Jedem Oszillator 1a bzw. 1b ist ein Frequenzteiler 3a, 3b nachgeschaltet, der die in Rechteckimpulse umgeformten Schwingungen des Oszillators 1a bzw. 1b hinsichtlich ihrer Frequenz verändert und an einen Verstärker 4a bzw. 4b weitergibt, um die Impulsfolgen sicher über handelsübliche, adrige Kabel von der Oszillatorseite zur Auswerteschaltung übertragen zu können und unabhängig von den Koppelkapazitäten der Kabel zu sein. Mit Hilfe dieses Verstärkers 4a bzw. 4b werden die Impulsfolgen aus Rechteckimpulsen mittels einer zweiadrigen Leitung 5a, 5b an eine Auswerteschaltung 6a, 6b weitergegeben, die in einer beliebigen Entfernung zu den Induktionsschleifen 2a und 2b angeordnet ist. Jede Auswerteschaltung 6a bzw. 6b umfaßt eine Signalausgabe 7a, 7b, die als ein vom System galvanisch getrenntes Element, beispielsweise als Relaiskontakt oder als DIN-Schnittstelle für Datensysteme ausgebildet ist. Jeder Auswerteschaltung 6a bzw. 6b ist schließlich eine Spannungsquelle 8a bzw. 8b zugeordnet, die gleichzeitig über die zweiadrige Leitung 5a bzw. 5b unter Zuhilfenahme eines Konstantspannungsreglers 9a bzw. 9b den Oszillator 1a bzw. 1b, den Frequenzteiler 3a bzw. 3b und den Verstärker 4a bzw. 4b mit Spannung versorgt. In der zur Auswerteschaltung 6a bzw. 6b führenden Leitung 5a bzw. 5b ist jeweils ein Operationsverstärker 10a bzw. 10b angeordnet, der ebenfalls von der Spannungsquelle 8a bzw. 8b mit Spannung versorgt wird.

Über den Konstantspannungsregler 9a bzw. 9b wird zusätzlich ein Taktgeber 11 a bzw. 11b mit konstanter Spannung versorgt. Beim Ausführungsbeispiel handelt es sich hierbei jeweils um einen Quarz. Diesem Taktgeber 11 a bzw. 11b ist jeweils ein Frequenzteiler 12a bzw. 12b nachgeschaltet. Diese Frequenzteiler 12a und 12b sind über Koppelglieder 13a, 13b miteinander verbunden, die beim Ausführungsbeispiel jeweils durch eine Leuchtdiode und einen Fototransistor gebildet sind. An den Fototransistor ist der zugehörige Frequenzteiler 12a und 12b über einen dynamischen Eingang angeschlossen. Durch die Koppelglieder 13a, 13b erfolgt somit eine Synchronisation bei gleichzeitiger galvanischer Trennung der Taktgeber 11 a und 11b und somit beider Systeme.

Im Betriebszustand schwingen die Oszillatoren 1a bzw. 1b miteinerdurch die Induktionsschleifen 2a bzw. 2b gebildeten Induktion und dem zugehörigen Kondensator entsprechenden Frequenz. Diese Schwingungen werden im Frequenzteiler 3a bzw. 3b in Rechteckimpulse umgewandelt und hinsichtlich ihrer Frequenz verändert. Durch die Frequenz der Taktgeber 11a und 11b, die sich wechselseitig synchronisieren, wird abwechselnd jeweils eine Leuchtdiode der Koppelglieder 13a und 13b in Durchlaßrichtung betrieben. Der dazugehörige Fototransistor schaltet die angelegte Spannung auf den zugehörigen Frequenzteiler 12a bzw. 12b. Der Ausgang Qₓ des Frequenzteilers 12a bzw. 12b schaltet den Oszillator 1a bzw. 1b unwirksam und setzt den zugehörigen Frequenzteiler 3a bzw. 3b des Nutzsignals dynamisch in eine definierte Stellung.

Auf diese Weise bewirken die Taktgeber 11 a und 11 b über die Koppelglieder 13a bzw. 13b, daß jeweils nur ein Oszillatorkreis Impulsfolgen an die zugehörige Auswerteschaltung 6a bzw. 6b abgibt. Durch das Betreiben der Leuchtdiodenmit konstantem Strom ist es möglich, in der Auswerteschaltung 6a bzw. 6b mittels des vorgeschalteten Operationsverstärkers 10a bzw. 10b die Funktionsfähigkeit der Taktgeber 11 a und 11 b zu überwachen.

Sobald ein Schienenfahrzeug mit seiner Eisenmasse eine im Gleis verlegte Induktionsschleife 2a bzw. 2b überfährt, ändert sich die Induktivität dieser Induktionsschleife 1a bzw. 1b und damit die Oscillatorfrequenz des zugehörigen Oszillators 1a bzw. 1b. Diese Änderung wird in der zugehörigen Auswerteschaltung 6a bzw. 6b festgestellt und als Besetztmeldung für den überwachten Gleisabschnitt gewertet.

Durch den zeitlichen Vergleich der in den beiden Auswerteschaltungen 6a und 6b festgestellten Induktivitätsveränderungen wird weiterhin die Richtung des Schienenfahrzeugs im überwachten Gleisabschnitt erkannt. Diese Richtungserkennung dient dazu, dem Gleisabschnitt zugeordnete Signale oder Bahnübergangssicherungen ein- und auszuschalten.

Bezugsziffernliste:
1a Oszillator
1b Oszillator
2a Induktionsschleife
2b Induktionsschleife
3a Frequenzteiler
3b Frequenzteiler
4a Verstärker
4b Verstärker
5a Leitung
5b Leitung
6a Auswerteschaltung
6b Auswerteschaltung
7a Signalausgabe
7b Signalausgabe
8a Spannungsquelle
8b Spannungsquelle
9a Konstantspannungsregler
9b Konstantspannungsregler
10a Operationsverstärker
10b Operationsverstärker
11 Taktgeber
11b Taktgeber
12a Frequenzteiler
12b Frequenzteiler
13a Koppelglied
13b Koppelglied

## Patentansprüche

1. Schaltungsanordnung zum Überwachen des Vorhandenseins von Schienenfahrzeugen innerhalb bestimmter Gleisabschnitte mittels zweier Induktionsschleifen (2a, 2b), deren Induktivitätsveränderungen jeweils mit einem Oszillator (1a, 1b) erfaßt werden, dessen Schwingungen im Rechteckimpulse umgeformt und in einem Frequenzteiler (3a, 3b) geteilt sowie einer den Frequenzteilern (3a, 3b) nachgeschalteten Auswerteschaltung (6a, 6b) zugeführt werden, die in Abhängigkeit der jeweiligen Induktivitätsveränderung eine Besetzt- oder Freimeldung abgibt, wobei die Schaltungsanordnung nach Mittel aufweist, welche durch den zeitlichen Vergleich der beiden von der Auswerteschaltung (6a, 6b) herrührenden Meldungen eine Bestimmung der Fahrtrichtung ermöglichen, dadurch gekennzeichnet, daß zwei galvanisch voneinander getrennte Taktgeber (11a, 11b) die Oszillatoren (1a, 1b) abwechselnd unwirksam schalten,
daß die Oszillatoren (1a, 1b) galvanisch voneinander getrennt sind,
daß die Taktgeber (11a, 11b) über galvanisch voneinander getrennte Koppelglieder (13a, 13b) miteinander verbunden sind, quarzstabilisiert sind und sich wechselseitig synchronisieren,
daß jedem Oszillator (1a, 1b) ein Frequenzteiler (3a, 3b) nachgeschaltet ist, der dynamisch in eine definierte Stellung gebracht wird, und
daß den beiden den Oszillatoren (1a, 1b) nachgeschalteten Frequenzteilern (3a, 3b) jeweils eine eigene Auswerteschaltung (6a, 6b) zugeordnet ist.

2. Schaltungsanordnung nach Anspruch 1, dadurch gekennzeichnet, daß die Koppelglieder (13a, 13b) mit konstantem Strom betrieben werden.

3. Schaltungsanordnung nach Anspruch 1 und 2, dadurch gekennzeichnet, daß die Koppelglieder (13a, 13b) als Optokoppler ausgebildet sind und die Leuchtdiode an einen frei programmierbaren Ausgang eines jeweils dem Taktgeber (11a, 11b) nachgeschalteten Frequenzteilers (12a, 12b) angeschlossen ist.

4. Schaltungsanordnung nach einem der Ansprüche 1 bis 3, dadurch gekennzeichnet, daß jeder Fototransistor mit der Spannung der anderen Teilanordnung betrieben wird und mit dem Rücksetzeingang des entsprechenden Frequenzteilers (12a, 12b) verbunden ist.

5. Schaltungsanordnung nach einem der Ansprüche 1 bis 4, dadurch gekennzeichnet, daß der frei wählbare Ausgang (Oₓ) des jeweils dem Taktgeber (11 a, 11b) nachgeschalteten Frequenzteilers (12a, 12b) den Oszillator (1a, 1b) sperrt.

6. Schaltungsanordnung nach einem der Ansprüche 1 bis 5, dadurch gekennzeichnet, daß jede Auswerteschaltung (6a, 6b) mit einem Mikrocomputer versehen ist.

## Revendications

1. Agencement de circuit pour surveiller la présence de véhicules ferroviaires à l'intérieur de sections de bloc déterminées, au moyen de deux boucles d'induction (2a, 2b), dont les variations d'inductance sont respectivement détectées à l'aide d'un oscillateur (1a, 1b) dont les oscillations sont transformées en impulsions rectangulaires et respectivement divisées dans un diviseur de fréquences (3a, 3b) ainsi qu'amenées à un circuit d'évaluation (6a, 6b) monté en aval du diviseur de fréquences (3a, 3b) qui envoie, en fonction de la variation respective d'inductance, un signal occupé ou libre, l'agencement de circuit présentant de plus des moyens qui permettent, par une comparaison dans le temps des deux indications envoyées par le circuit d'évaluation (6, 6a), une détermination du sens de déplacement, caractérisé
en ce que deux horloges (11a, 11b) séparées galvaniquement l'une de l'autre mettent à l'arrêt en alternance les oscillateurs (1a, 1b),
en ce que les oscillateurs (1a, 1b) sont séparés galvaniquement l'un de l'autre,
en ce que les horloges (11a, 11 b) sont reliées l'une à l'autre par des organes de couplage (13a, 13b) séparés l'une de l'autre, sont stabilisées par quartz et se synchronisent mutuellement,
en ce qu'un diviseur de fréquences (3a, 3b), qui est amené dynamiquement dans une position définie est monté en aval de chaque oscillateur (1a, 1b), et
en ce qu'un circuit d'évaluation propre (6a, 6b) correspond à chacun des diviseurs de fréquences (3a, 3b) montés en aval des oscillateurs (1a, 1b).

2. Agencement de circuit selon la revendication 1, caractérisé en ce que les organes de couplage (13a, 13b) sont alimentés en courant constant.

3. Agencement de circuit selon les revendications 1 et 2, caractérisé en ce que les organes de couplage (13a, 13b) sont constitués comme des coupleurs optiques et en ce que la diode luminescente est raccordée à une sortie qui peut être librement programmée du diviseur de fréquence (12a, 12b) respectivement monté en aval de l'horloge (11a, 11b).

4. Agencement de circuit selon l'une des revendications 1 à 3, caractérisé en ce que chaque phototransistor est alimenté par la tension de l'autre agencement partiel et est relié à l'entrée de remise à l'état initial du diviseur de fréquences correspondant (12a, 12b).

5. Agencement de circuit selon l'une des revendications 1 à 4, caractérisé en ce que la sortie qui peut être choisie librement (Qₓ) du diviseur de fréquences (12a, 12b) respectivement monté en aval de l'horloge (11a, 11b) bloque l'oscillateur (1a, 1b).

6. Agencement de circuit selon l'une des revendications 1 à 5, caractérisé en ce que chaque circuit d'évaluation (6a, 6b) comporte un micro- ordinateur.

## Claims

1. A circuit arrangement for monitoring the presence of rail vehicles within certain track sections by means of two induction loops (2a, 2b), the changes in the inductivity of which are detected in each case by an oscillator (1a, 1b), the oscillations of which are converted to square pulses and are divided in each case in a frequency divider (3a, 3b) and are fed to an evaluation circuit (6a, 6b) following the frequency dividers (3a, 3b), said evaluation circuit delivering an occupied or free signal depending upon the inductivity change at any time, the circuit arrangement also comprising means which allow the direction of travel to be determined by comparing the times of the two signals originating from the evaluation circuit (6a, 6b), characterised in that two d.c.- separated clocks (11 a, 11b) alternately switch the oscillators (1a, 1b) to the inoperative state,
in that the oscillators (1a, 1b) are d.c.-separated from one another,
in that the clocks (11 a, 11 b) are interconnected via d.c.-separated coupling networks (13a, 13b), are quartz-stabilized and mutually synchronize one another,
in that each oscillator (1a, 1b) is followed by a frequency divider (3a, 3b) which is dynamically set to a defined position, and
in that a separate evaluation circuit (6a, 6b) is associated with each of the two frequency dividers (3a, 3b) following the oscillators (1a, 1b).

2. A circuit arrangement according to claim 1, characterised in that the coupling networks (13a, 13b) are operated with a constant current.

3. A circuit arrangement according to claims 1 and 2, characterised in that the coupling networks (13a, 13b) are constructed as opₜo-couplers and the LED is connected to a freely programmable output of a frequency divider (12a, 12b) following each of the clocks (11 a, 11b).

4. A circuit arrangement according to any one of claims 1 to 3, characterised in that each phototransistor is operated with the voltage of the other sub-assembly and is connected to the reset input of the corresponding frequency divider (12a, 12b).

5. A circuit arrangement according to any one of claims 1 to 4, characterised in that the freely selectable output (Qₓ) of each frequency divider (12a, 12b) following the clocks (11a, 11b) cuts off the oscillator (1a, 1b).

6. A circuit arrangement according to any one of claims 1 to 5, characterised in that each evaluation circuit (6a, 6b) is provided with a microcomputer.
